# EUROPÄISCHE PATENTSCHRIFT

(11) **EP 1 740 063 B1**
(45) Veröffentlichungstag und Bekanntmachung des Hinweises auf die Patenterteilung: **18.02.2009**
(21) Anmeldenummer: 05744159.4
(22) Anmeldetag: 22.04.2005
(51) Int. Cl.: A41B 9/02

(54) **HERREN-UNTERHOSE**
MEN'S UNDERGARMENT
SOUS-VETEMENT POUR HOMME

(30) Priorität: 30.04.2004 DE 202004007208 U
(43) Veröffentlichungstag der Anmeldung: 10.01.2007
(73) Patentinhaber: Schiesser AG, 78315 Radolfzell (DE)
(72) Erfinder: GERARDS, Hermann, 41751 Viersen (DE)
(74) Vertreter: Fuhlendorf, Jörn
(86) Internationale Anmeldenummer: PCT/EP2005/004375
(87) Internationale Veröffentlichungsnummer: WO 2005/104884

(56) Entgegenhaltungen:
- FR-A- 1 014 066
- US-A- 4 195 630
- US-A- 4 377 008
- US-A- 5 984 910
- US-B1- 6 412 119

## Beschreibung

Die vorliegende Erfindung bezieht sich auf eine Herren-Unterhose nach dem Oberbegriff des Anspruchs 1.

Ein solche Unterhose wurde bereits in FR 1014066 offenbart.

Bei derartigen Herren-Unterhosen in Slip- oder enger Shortform oder in Form von langen Unterhosen ist es üblich, entweder das Vorderteil vollständig geschlossen auszuführen oder mit einer Eingriffsöffnung zu versehen, die seitlich vertikal, also vom Bund aus in Richtung des Suspensoriums verlaufend angeordnet ist. Nachteilig hieran ist, dass dies für bestimmte Personenkreise krankheitsbedingt umständlich und zeitaufwendig ist.

Aufgabe der vorliegenden Erfindung ist es deshalb, eine Herren-Unterhose der eingangs genannten Art zu schaffen, bei der der Zugriff zum Suspensorium in eindeutigerer und damit schnellerer Weise auch für solche Personenkreise machbar ist, die krankheitsbedingt Schwierigkeiten haben.

Zur Lösung dieser Aufgabe sind bei einer Herren-Unterhose der eingangs genannten Art die im Anspruch 1 angegebenen Merkmale vorgesehen.

Durch die erfindungsgemäßen Maßnahmen ist erreicht, dass auch solche Personenkreise, die krankheitsbedingt Schwierigkeiten haben, wie dies beispielsweise bei Parkinson-Patienten der Fall ist, der Zugriff zum Suspensorium insbesondere auch dann, wenn der Harndrang sehr stark ist, besser, schneller und einfacher erfolgen kann. Die Eindeutigkeit des Zugriffs ist durch das einfache Abklappen der die Durchgriffsöffnung dann auffällig freigebenden Klappe erreicht.

Vorteilhafte Ausgestaltungen der Klappe ergeben sich aus den Merkmalen eines oder mehrerer der Ansprüche 2 bis 8, wobei für solche Personenkreise die vorteilhafteste Art des Öffnen und Verschließens der Klappe die Anordnung von Klettverschlussbändern ist. Diese können, wenn sie nach den Merkmalen des Anspruchs 4 und/oder 5 vorgesehen sind, in schneller und eindeutiger Weise geöffnet werden. Zur Erhöhung der Treff- bzw. Verschlusssicherheit sind die Merkmale nach Anspruch 6 vorgesehen.

Eine weitere Maßnahme zum Erreichen eines schnellen Durchgriffs ergibt sich aus den Merkmalen des Anspruchs 9, wobei gleichzeitig das Erhalten der Formstabilität dieses Bereichs der Vorderteils 11 gewährleistet ist.

Weitere vorteilhafte Maßnahmen für den Durchgriffsschlitz ergeben sich aus den Merkmalen des Anspruchs 10 und ggf. in Kombination mit den Merkmalen des Anspruchs 11.

Weitere Einzelheiten der Erfindung sind der folgenden Beschreibung zu entnehmen, in der die Erfindung anhand des in der Zeichnung dargestellten Ausführungsbeispieles näher beschrieben und erläutert ist. Es zeigen:
- Figur 1: in schematischer Vorderansicht eine Herren- Unterhose in Slipform;
- Figur 2: eine der Figur 1 entsprechende Ansicht, jedoch bei vollständig geöffneter Klappe, und
- Figur 3: eine Innenansicht des Vorderteils der Herren- Unterhose nach Figur 1

Die in der Zeichnung dargestellte Herren-Unterhose 10 besitzt hier beispielsweise eine Slipform; es versteht sich, dass diese Herren-Unterhose 10 auch in enger Shortform als Slip mit Bein oder in enger Form mit längerem Bein in entsprechender Weise ausgebildet sein kann. Die Unterhose 10 besitzt ein Vorderteil 11 und ein Hinterteil 12, die beim dargestellten Ausführungsbeispiel nahtlos ineinander übergehen. Die Unterhose 10 besitzt ferner einen Bund 13, der in Umfangsrichtung elastisch ist und der mit der oberen Umfangskante von Vorder- und Hinterteil 11, 12 vernäht ist, die aus einem üblicherweise verwendeten Material, beispielsweise einer in Längs- und Querrichtung dehnbaren Maschenware hergestellt sind. Der Bund kann durch ein festes, in der Weite nicht regulierbares Gummiband oder durch einen Tunnelzug mit integriertem weitenverstellbarem Gummiband gebildet sein. Im letzteren Falle ist das Gummiband am einen Ende mit einem Knopf und am anderen Ende mit mehreren Knopflöchern zur Weitenverstellung versehen, was durch ein Loch im tunnelartigen Bund auf Höhe des Wäschezeichens ermöglicht ist.

Das Vorderteil 11 besitzt in einem dem Schrittbereich 14 nahen Bereich ein Suspensorium 15, das in sich vorwölbender Form und in einem unteren Bereich doppelstofflagig ausgebildet ist. Das Vorderteil 11 besitzt außerdem einen Schlitz 16, der sich in dessen Längsmittelebene in einem Bereich zwischen Bund 13 und einer Naht 17 erstreckt, die quer, d.h. etwa parallel zum Bund 13 zwischen den beiden Beinöffnungen 18 und 19 verläuft. Wie sich aus Figur 3 ergibt, ist der Schlitz 16 längsrandseitig mit einer Einfassung 21 und 22 versehen, in der in nicht im einzelnen dargestellter Weise jeweils ein Gummiband eingearbeitet ist. Der Schnitt des Schlitzes 16 und die Einfassungen 21 und 22 sind derart, dass sich zwischen der unteren Quernaht 17 und einer oberen Quernaht 24 eine etwa linsenförmige Durchgriffsöffnung 25 ergibt. Dabei ist die Quernaht 24 wenig unterhalb des Bundes 13 angeordnet, in welchem Zwischenbereich 26 die beiden Einfassungen 21 und 22 unmittelbar aneinander anliegend miteinander vernäht sind. Der Schlitz 16 ist also so geformt, dass er in dem Bereich 25 zwischen den beiden Quernähten 24 und 17 linsenförmig geöffnet ist.

Die Durchgriffsöffnung 25 ist von einer Klappe 30, die aus dem selben Material wie Vorderteil und Hinterteil 11, 12 und dabei doppelwanding ist, von der Außenseite der Unterhose 10 her abgedeckt. Die Klappe 30 ist an ihrem unteren Ende 31 mit der unteren Naht 17 vernäht, d.h. längs dieser ausgerichtet und dort angelenkt. Die Klappe 30, die rechteckförmig oder leicht trapezförmig sein kann, besitzt eine der Länge der linsenförmigen Durchgriffsöffnung 25 entsprechende Länge und eine Breite, die eine die Durchgriffsöffnung 25 symmetrische Überdeckung ausreichender Breite gewährleistet. Die Klappe 30 ist zur Abdeckung der Durchgriffsöffnung 25 leicht abnehmbar fixierbar. Hierzu ist eine Klettverschlussverbindung 32 vorgesehen. Beim Ausführungsbeispiel besitzt die Klettverschlussverbindung 32 an der Innenseite der Klappe 30 und randseitig verlaufende, vorzugsweise die Hakenseite bildende Längsbänder 33 und 34, komplementär zu denen entsprechende, vorzugsweise die Flanschseite bildende Gegenklettverschlussbänder 27 und 28 am Vorderteil 11 angebracht sind. Wie dargestellt, können auch ein Querband 35 am freien Ende der Klappe 30 und ein Gegenklettverschlussband 29 vorgesehen sein; bevorzugt sind diese jedoch weggelassen. Die Längsbänder 27 und 28 sind am Vorderteil 11 angenäht; das Querband 29 kann mit der oberen Quernaht 24 verbunden sein. Sind jeweils alle drei Bänder 27 bis 29 und 33 bis 35 vorhanden sind Sie an ihren einander zugewandten Enden vor dem Vernähen eingeschlagen.

Bevorzugt sind die am Untertritt, also auf der Unterhose vorgesehenen Gegenbänder 27 und 28 bzw. 29 breiter als die Längsbänder 33 und 34 bzw. 35 der Klappe 30, um die Treffgenauigkeit beim Schließen der Klappe 30 bzw. Abdecken der Durchgriffsöffnung 25 zu erhöhen.

Besteht gemäß nicht dargestellten Ausführungsbeispielen die Klettverschlussverbindung 32 entweder lediglich aus den beiden Paaren an Längsbändern oder nur aus dem Paar Querbändern, ist das Öffnen der Klappe 30 in ihrer Handhabung vereinfacht.

Wie sich aus den Figuren 1 und 2 ergibt, ist es bei der Herren-Unterhose 10 in einfacher Weise möglich, die Klappe 30 zu erfassen und schnell aufzureißen, um die Durchgriffsöffnung 25 freizulegen und damit zu erreichen. Ebenso kann die Klappe 30 in einfacher Weise wieder verschlossen werden.

## Patentansprüche

1. Herren-Unterhose (10) mit einem Vorderteil (11) und einem Hinterteil (12) und mit einem Bund (13) sowie einem Suspensorium (15) im Vorderteil (11) zwischen dem Bund (13) und einem Schrittbereich (14), **dadurch gekennzeichnet, dass** eine schlitzartige Durchgriffsöffnung (25) zum Suspensorium (15) hin im Vorderteil (11) vorgesehen und von einer öffnenbaren Klappe (30), deren Länge derjenigen der Durchgriffsöffnung (25) entspricht, abgedeckt ist.

2. Herren-Unterhose nach Anspruch 1, **dadurch gekennzeichnet, dass** die Klappe (30) im unteren Bereich des Suspensoriums (15) längs einer zum Bund (13) etwa parallel verlaufenden Quernaht (17) ausgerichtet ist.

3. Herren-Unterhose nach Anspruch 1 oder 2, **dadurch gekennzeichnet, dass** die Klappe (30) in geschlossener Stellung mittels einer Klettverschlussverbindung (32) an Vorderteil (11) und Klappe (30) gehalten ist.

4. Herren-Unterhose nach Anspruch 3, **dadurch gekennzeichnet, dass** die Klappe (30) längsrandseitige Klettverschlussbänder (33, 34) besitzt.

5. Herren-Unterhose nach Anspruch 3 oder 4, **dadurch gekennzeichnet, dass** die Klappe (30) ein querrandseitiges Klettverschlussband (35) besitzt.

6. Herren-Unterhose nach mindestens einem der Ansprüche 3 bis 5, **dadurch gekennzeichnet, dass** jeweils eines der Klettverschlussbänder (27, 28; 29) eines die Klettverschlussverbindung (32) bildenden Paares breiter ist als das jeweils zugeordnete andere der Klettverschlussbänder (33, 34; 35) desselben Paares.

7. Herren-Unterhose nach mindestens einem der vorhergehenden Ansprüche, **dadurch gekennzeichnet, dass** die Klappe (30) eine Trapezform besitzt.

8. Herren-Unterhose nach mindestens einem der vorhergehenden Ansprüche, **dadurch gekennzeichnet, dass** die Klappe (30) eine doppelte Stofflage aufweist.

9. Herren-Unterhose nach mindestens einem der vorhergehenden Ansprüche, **dadurch gekennzeichnet, dass** die Durchgriffsöffnung (25) an ihren Längsrändern (21, 22) mit einem Gummiband bestückt ist.

10. Herren-Unterhose nach mindestens einem der vorhergehenden Ansprüche, **dadurch gekennzeichnet, dass** die Durchgriffsöffnung (25) sich zwischen einem bundnahen und einem suspensoriumnahen Bereich etwa in der Längsmittelebene des Vorderteils (11) erstreckt.

11. Herren-Unterhose nach Anspruch 9, **dadurch gekennzeichnet, dass** die Durchgriffsöffnung (25) linsenförmig ausgebildet ist.

## Claims

1. Men's underpants (10) with a front part (11) and a rear part (12) and with a waistband (13), as well as a jockstrap (15) between the waistband (13) and a crotch area (14), **characterized in that** a slit-like access opening (25) to the jockstrap (15) is provided in the front part (11) and is covered by a flap (30), whose length corresponds to that of the access opening (25).

2. Men's underpants in accordance with claim 1, **characterized in that** the flap (30) is aligned in the lower part of the jockstrap (15) along a transverse seam (17) extending approximately parallel in relation to the waistband (13).

3. Men's underpants in accordance with claim 1 or 2, **characterized in that** the flap (30) is held on the front part (11) and the flap (30) by means of a hook-and-loop closure connection (32) in the closed position.

4. Men's underpants in accordance with claim 3, **characterized in that** flap (30) has hook-and-loop strips (33, 34) along the linear edge.

5. Men's underpants in accordance with claim 3 or 4, **characterized in that** the flap (30) has a hook-and-loop closure connection (35) along the transverse edge.

6. Men's underpants in accordance with at least one of claims 3 to 5, **characterized in that** respectively one of the hook- and loop closure strips (27, 28, 29) of a pair constituting the hook-and-loop closure connection (32) is wider than the respectively assigned other one of the hook-and loop closure strips (33, 34, 35) of the same pair.

7. Men's underpants in accordance with at least one of the preceding claims, **characterized in that** the flap (30) has a trapezoidal shape.

8. Men's underpants in accordance with at least one of the preceding claims, **characterized in that** the flap (30) has a double layer of material.

9. Men's underpants in accordance with at least one of the preceding claims, **characterized in that** the access opening (25) is equipped with an elastic band along its longitudinal edges (21, 22).

10. Men's underpants in accordance with at least one of the preceding claims, **characterized in that** the access opening (25) extends between an area close to the waistband and an area close to the jockstrap approximately in the longitudinal center plane of the front part (11).

11. Men's underpants in accordance with claim 9, **characterized in that** the access opening (25) is embodied to be lens-shaped.

## Revendications

1. Slip pour homme (10) comportant une partie avant (11) et une partie arrière (12) et comportant une ceinture (13), ainsi qu'un suspensoir (15) dans la partie avant (11) entre la ceinture (13) et l'entrejambes (14), **caractérisé en ce que**, dans la partie avant (11), il est prévu une ouverture de passage (25) en forme de fente, qui s'étend vers le suspensoir (15) et qui est masquée par un rabat (30) ouvrable, dont la longueur correspond à celle de l'ouverture de passage (25).

2. Slip pour homme selon la revendication 1, **caractérisé en ce que** le rabat (30), dans la partie inférieure du suspensoir (15), est orienté le long d'une couture transversale (17) qui est sensiblement parallèle à la ceinture (13).

3. Slip pour homme selon la revendication 1 ou 2, **caractérisé en ce que** le rabat (30), dans la position fermée, est maintenu au moyen d'une fermeture velcro (32) sur la partie avant (11) et le rabat (30).

4. Slip pour homme selon la revendication 3, **caractérisé en ce que** le rabat (30) comporte des bandes velcro (33, 34) du côté des bords longitudinaux.

5. Slip pour homme selon la revendication 3 ou 4, **caractérisé en ce que** le rabat (30) comporte une bande velcro (35) du côté du bord transversal.

6. Slip pour homme selon l'une quelconque des revendications 3 à 5, **caractérisé en ce que** respectivement une des bandes velcro (27, 28 ; 29) d'une paire formant la fermeture velcro (32) est plus large que l'autre bande velcro (33, 34 ; 35) respectivement associée de la même paire.

7. Slip pour homme selon l'une quelconque des revendications précédentes, **caractérisé en ce que** le rabat (30) a une forme trapézoïdale.

8. Slip pour homme selon l'une quelconque des revendications précédentes, **caractérisé en ce que** le rabat (30) comporte une double couche de tissu.

9. Slip pour homme selon l'une quelconque des revendications précédentes, **caractérisé en ce que** l'ouverture de passage (25) est munie d'une bande de caoutchouc sur ses bords longitudinaux (21, 22).

10. Slip pour homme selon l'une quelconque des revendications précédentes, **caractérisé en ce que** l'ouverture de passage (25) s'étend entre une zone proche de la ceinture et une zone proche du suspensoir sensiblement dans le plan médian longitudinal de la partie avant (11).

11. Slip pour homme selon la revendication 9, **caractérisé en ce que** l'ouverture de passage (25) est réalisée avec une forme lenticulaire.
